# FASCICULE DE BREVET EUROPEEN

(11) **EP 3 198 617 B1**
(45) Date de publication et mention de la délivrance du brevet: **15.08.2018**
(21) Numéro de dépôt: 15778377.0
(22) Date de dépôt: 24.09.2015
(51) Int. Cl.: H01F 3/02, H01F 38/18

(54) **NOYAU MAGNETIQUE DE TRANSFORMATEUR TOURNANT**
MAGNETKERN EINES ROTIERENDEN TRANSFORMATORS
MAGNETIC CORE OF ROTATING TRANSFORMER

(30) Priorité: 25.09.2014 FR 1459081
(43) Date de publication de la demande: 02.08.2017
(73) Titulaire: Safran Electrical & Power, 31702 Blagnac Cedex (FR)
(72) Inventeur: CHASTAGNIER, Jean-Michel, 91640 Briis Sous Forges (FR); MEER, Frédéric, 75012 Paris (FR)
(74) Mandataire: Desormiere, Pierre-Louis
(86) Numéro de dépôt international: PCT/FR2015/052552
(87) Numéro de publication internationale: WO 2016/046499

(56) Documents cités:
- DE-A1-102010 063 734
- FR-A- 1 306 964
- FR-E- 96 427
- US-A1- 2013 241 367

## Description

### Arrière-plan de l'invention

La présente invention se rapporte au domaine général des transformateurs tournants de type «en U» utilisés pour réaliser un transfert de puissance électrique par induction électromagnétique entre deux éléments.

Un transformateur tournant de type « en U» se compose typiquement de deux éléments à géométrie circulaire qui se superposent radialement, à savoir un noyau interne ayant une ou plusieurs gorges annulaires externes dans lesquelles sont logées des bobines toriques et un noyau externe monté autour du noyau interne en lui étant concentrique et ayant une ou plusieurs gorges annulaires internes en regard des gorges externes du noyau interne et dans lesquelles sont logées des bobines toriques. Ces deux éléments à géométrie circulaire sont montés concentriquement de telle manière que l'un des éléments puisse tourner par rapport à l'autre autour d'un axe longitudinal commun.

Les solutions existantes pour la fabrication d'un tel transformateur tournant de type « en U » consistent à réaliser les noyaux interne et externe à partir d'un matériau de ferrite frittée ou, dans le cas de transformateurs de petites tailles, par usinage de fonte à forte résistivité. Dans le cas du noyau interne, les bobines toriques doivent alors être constituées en les enroulant directement dans les gorges externes de celui-ci. Quant au noyau externe, les bobines toriques sont le plus souvent logées dans les gorges internes par déformation.

Une telle architecture de transformateur tournant pose cependant un certain nombre de problèmes. En particulier, dans le cas de bobines toriques présentant une forte section, il n'est pas toujours possible de les déformer pour les loger dans les gorges internes du noyau externe, de sorte qu'il est alors nécessaire de constituer le noyau externe autour de ces bobines. Par ailleurs, les matériaux utilisés (ferrite frittée ou fonte) sont fragiles et ne supportent pas toujours des environnements vibratoires sévères tels qu'on peut les rencontrer notamment dans le domaine de l'aéronautique.

Le document FR 1 306 964 A décrit un noyau magnétique selon le préambule de la revendication 1.

### Objet et résumé de l'invention

La présente invention a donc pour but principal de proposer une architecture de noyau magnétique de transformateur tournant qui n'occasionne pas de tels inconvénients.

Ce but est atteint grâce à un noyau magnétique de transformateur tournant, comprenant des barreaux disposés le long d'un axe longitudinal du noyau et au moins deux joues espacées axialement l'une de l'autre et s'étendant radialement depuis les barreaux pour délimiter avec ceux-ci au moins une gorge annulaire dans laquelle une bobine torique est destinée à être logée, et dans lequel, conformément à l'invention, chaque joue est constituée d'un paquet de tôles magnétiques circulaires qui sont disposées radialement et en ce que les barreaux sont constitués chacun d'une pluralité d'empilements de tôles magnétiques, les empilements de tôles formant les barreaux étant disposés axialement et assemblés sur les paquets de tôles circulaires en étant espacés angulairement les uns des autres autour de l'axe longitudinal du noyau.

Le noyau selon l'invention est remarquable en ce qu'il comprend un agencement de tôles magnétiques permettant un cheminement du flux magnétique, d'une part radialement dans les tôles circulaires formant les joues, et d'autre part axialement dans les tôles formant les barreaux. Une telle structure permet ainsi de faciliter l'assemblage et l'industrialisation du transformateur tournant de type « en U », notamment en limitant les outillages de fabrication et les opérations de reprise. En particulier, avec un tel noyau, les bobines toriques peuvent être réalisées et isolées préalablement à la constitution du noyau. Par ailleurs, les pertes par courant de Foucault sont ici minimisées par le feuilletage et l'isolation entre les différentes tôles. De plus, il est possible de créer des points particuliers pour permettre le passage des connexions des bobines du transformateur en pratiquant des ouvertures sur les tôles.

Selon une disposition avantageuse, les tôles circulaires formant chaque joue peuvent être segmentées. Une telle segmentation des tôles circulaires permet d'annuler les effets de l'apparition dans chaque tôle circulaire d'une force contre-électromotrice due au champ magnétique qui l'enlace. En effet, la sectorisation des tôles circulaires permet de faire disparaître les courants circulaires induits dus principalement aux lignes de champ alternatif qui enlacent les tôles.

Alternativement, toujours pour contrer les effets de l'apparition dans chaque tôle circulaire d'une force contre-électromotrice, les tôles circulaires formant chaque joue peuvent comprendre chacune des entailles radiales formant des chicanes internes permettant d'allonger le parcours des boucles de courant.

Selon une autre disposition avantageuse, les tôles circulaires formant chaque joue peuvent présenter des évidements. La présence de ces évidements permet d'obtenir un gain de masse, une réduction des inductances de fuite et de libérer des passages pour d'éventuelles connexions.

Les tôles des empilements formant chaque barreau peuvent être empilées selon des directions radiales. Alternativement, ces tôles peuvent être empilées selon des directions tangentielles.

Les paquets de tôles circulaires formant les joues peuvent comprendre des encoches axiales dans lesquelles sont assemblés les empilements de tôles formant les barreaux.

Dans ce cas, le noyau peut avantageusement comprendre en outre des cales en matériau amagnétique disposées entre les flancs de chaque empilement de tôles formant les barreaux et les flancs des encoches des paquets de tôles circulaires. La présence de telles cales permet de réduire l'apparition de courants de Foucault dans les joues en réduisant l'entrée d'un flux magnétique selon une direction normale au plan des tôles.

Par ailleurs, le noyau peut avantageusement comprendre en outre une matière isolante disposée dans un fond des encoches des paquets de tôles circulaires. La présence d'une telle matière isolante permet d'éviter que ne se créer un contact électrique entre les segments de tôles circulaires au niveau de la liaison entre les joues et les barreaux du noyau.

L'invention a également pour objet un transformateur tournant comprenant un noyau annulaire interne et un noyau annulaire externe montés concentriquement autour d'un axe longitudinal commun de telle manière que l'un des noyaux puisse tourner par rapport à l'autre autour dudit axe longitudinal, au moins l'un des noyaux étant un noyau tel que défini précédemment.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 est une vue schématique montrant un exemple de transformateur tournant en U à laquelle s'applique l'invention ;
- la figure 2 est une vue en perspective d'un noyau externe de transformateur tournant selon un mode de réalisation de l'invention ;
- la figure 3 est une vue en coupe longitudinale du noyau de la figure 2 ;
- la figure 4 est une vue en perspective et en coupe longitudinale d'un noyau externe de transformateur tournant selon un autre mode de réalisation de l'invention ;
- la figure 5 montre la segmentation d'une joue de noyau externe selon une disposition avantageuse de l'invention ;
- la figure 6 montre la réalisation de chicanes dans une joue de noyau externe selon une autre disposition avantageuse de l'invention ;
- la figure 7 montre la présence de cales amagnétiques et de matière isolante entre les joues et les barreaux d'un noyau externe selon encore d'autres dispositions avantageuses de l'invention ; et
- la figure 8 montre la réalisation d'évidements dans une joue de noyau externe selon encore une autre disposition avantageuse de l'invention.

### Description détaillée de l'invention

L'invention s'applique à tout transformateur tournant (monophasé ou polyphasé) de type «en U» utilisés pour réaliser un transfert de puissance électrique par induction électromagnétique entre un élément fixe et un élément rotatif tel que le transformateur triphasé tournant 10 représenté sur la figure 1.

De façon connue en soi, ce transformateur tournant 10 comprend un noyau annulaire interne 12 et un noyau annulaire externe 14 qui sont montés concentriquement autour d'un axe longitudinal 16 commun de telle manière que l'un des noyaux puisse tourner par rapport à l'autre autour dudit axe longitudinal 16.

Le noyau interne 12 comprend deux gorges annulaires externes 18 dans lesquelles sont logées des bobines toriques 20, tandis que le noyau externe 14 comprend deux gorges annulaires internes 22 en regard des gorges externes 18 du noyau interne et dans lesquelles sont également logées des bobines toriques 24.

Un entrefer radial 26 est ménagé entre le diamètre intérieur du noyau interne 12 et le diamètre extérieur du noyau externe 14 de manière que celle-ci puisse tourner à l'intérieur du noyau interne sans contact physique avec elle.

Bien entendu, l'invention s'applique également aux transformateurs monophasés tournants dans lesquels les noyaux ne comprennent qu'une seule gorge et deux joues pour y loger une seule bobine torique. De la même manière, l'invention s'applique aux autres transformateurs tournants polyphasés en faisant varier le nombre de gorges et de joues.

Les figures 2 et 3 représentent un noyau externe 14 d'un tel transformateur tournant selon un mode de réalisation de l'invention. Bien entendu, l'invention s'applique également à la réalisation du noyau interne.

Selon l'invention, le noyau externe 14 comprend des barreaux 142 (on parle également de liens magnétiques, de couronnes ou de culasses) qui sont disposés selon l'axe longitudinal 16 du transformateur tournant, ces barreaux étant constitués chacun d'une pluralité d'empilements de tôles magnétiques, par exemple de forme rectangulaire, qui sont disposés axialement.

Ainsi, sur l'exemple des figures 2 et 3, ces empilements de tôles formant chaque barreau sont au nombre de 12, sont régulièrement répartis autour de l'axe longitudinal 16 et sont composés chacun de 17 tôles rectangulaires assemblées entre elles avec interposition d'une couche d'isolant. Bien entendu, ces nombres pourraient être différents, de même que la forme des tôles de ces empilements n'est pas nécessairement rectangulaire. Dans ces empilements de tôles rectangulaires 142, le flux magnétique circule axialement.

Toujours selon l'invention, le noyau externe 14 comprend également trois joues 144 (on parle également de joues circulaires ou de flancs) qui sont espacées axialement l'une de l'autre et qui s'étendent radialement depuis les barreaux pour délimiter avec ceux-ci les deux gorges annulaires internes 22 dans laquelle les bobines toriques 24 sont destinées à être logées, chaque joue 144 étant constituée d'un paquet de tôles magnétiques de forme circulaire qui sont disposées radialement et assemblées entre elles avec interposition d'une couche d'isolant.

Dans l'exemple des figures 2 et 3, chaque joue 144 est ainsi constituée d'un paquet de 10 tôles magnétiques circulaires dans lesquelles le flux magnétique circule radialement.

De façon plus précise, les paquets de tôles circulaires formant les joues 144 comprennent chacun des encoches axiales 146 dans lesquelles sont assemblés les empilements de tôles formant les barreaux 142.

Par ailleurs, dans l'exemple de réalisation des figures 2 et 3, les tôles des empilements formant les barreaux 142 du noyau sont empilées selon des directions radiales (c'est-à-dire que ces tôles sont disposées selon une direction radiale).

La figure 4 montre une variante de réalisation d'un noyau externe 14' dans lequel les tôles des empilements formant les barreaux 142' du noyau ont une orientation différente, à savoir qu'elles sont empilées selon des directions tangentielles (c'est-à-dire que ces tôles sont disposées selon une direction tangentielle).

Ici, les joues 144' comprennent également chacun des encoches axiales 146' dans lesquelles sont assemblés les empilements de tôles formant les barreaux 142', ces tôles étant par exemple au nombre de 5 par empilement.

On notera que les tôles formant les barreaux et les tôles circulaires formant les joues du noyau sont typiquement des tôles magnétiques à grains non orientés qui sont recouvertes d'une couche d'isolant et pressées entre elles pour permettre leur assemblage sous forme de paquets et d'empilements.

En liaison avec les figures 5 à 8, on décrira maintenant différentes caractéristiques avantageuses du noyau magnétique selon l'invention.

En particulier, chaque tôle circulaire des paquets de tôles circulaires formant les joues 144, 144' présente l'inconvénient d'être le siège d'une force contre-électromotrice due au champ magnétique qui l'enlace.

Pour annuler les boucles de courant circulaires induites (boucles de courant ayant pour centre approximatif l'axe longitudinal 16), il est possible, comme représenté sur la figure 5, de segmenter les tôles circulaires des paquets de tôles circulaires formant les joues 144, 144'. Ainsi, comme représenté sur ces figures, chaque paquet de tôles circulaires est segmenté, par exemple en 4 segments 144a, 144'a, qui sont maintenus entre eux au moyen d'un collage ou d'un maintien mécanique par l'intermédiaire d'éléments de fixation tels que des vis, des rivets ou autres, ces éléments de fixation ayant un système d'isolation par rapport aux tôles de manière à éviter un « re-bouclage » des courants circulaires induits. Le nombre de segments pourra varier de 2 à 30 environ.

Une telle segmentation des tôles circulaires permet de faire disparaître les boucles de courant circulaires induites. Seuls persistent alors les courants de Foucault qui sont, quant à eux, fortement réduits grâce à la faible épaisseur des tôles.

Une autre solution pour réduire les boucles de courant circulaires induites dans les tôles circulaires formant les joues du noyau magnétique est représentée sur la figure 6. Elle consiste à créer des chicanes en réalisant des entailles (ou fentes) radiales 148 dans ces tôles circulaires. Comme représenté sur cette figure 6, le parcours des boucles de courant (schématisés par la ligne 150) s'en trouve ainsi allongé.

Encore une autre solution (non représentée sur les figures) pour réduire les boucles de courant circulaires induites dans les tôles circulaires est d'enrouler les tôles circulaires sous forme de spirale de sorte à éviter la création d'anneaux.

Par ailleurs, afin de réduire l'apparition de courants de Foucault dans les tôles circulaires formant les joues 144, 144', il est préférable de réduire au maximum l'entrée du vecteur d'induction magnétique suivant une direction normale au plan des tôles magnétiques.

A cet effet, comme représenté sur la figure 7, il est avantageusement prévu de disposer des cales en matériau amagnétique 152 entre les flancs de chaque empilement de tôles formant les barreaux et les flancs des encoches 146 des paquets de tôles circulaires 144 dans lesquelles sont assemblées les tôles formant les barreaux. Typiquement, on pourra réaliser ces cales 152 en matériau composite à matrice polymère ou en matériau métallique non ferromagnétique (par exemple en alliage d'aluminium).

Alternativement, il pourrait être prévu de laisser un espace vide entre les flancs des empilements de tôles formant les barreaux et les flancs des encoches des paquets de tôles circulaires, cet espace vide pouvant être comblé par de la résine.

De plus, lorsque les tôles circulaires des paquets de tôles circulaires formant les joues 144, 144' du noyau magnétique sont segmentées (cas de la figure 5), il existe un risque que le contact franc entre les empilements de tôles formant les barreaux et les joues ne créé un contact électrique entre les différents segments des tôles circulaires, annulant ainsi l'effet de la segmentation.

Afin d'éviter un tel phénomène, il est avantageusement prévu de disposer une matière isolante 154 dans le fond des encoches 146 des paquets de tôles circulaires 144 (figure 7). Par exemple, cette matière isolante 154 se présentera sous la forme d'une feuille de très faible épaisseur (typiquement de l'ordre de quelques centièmes de millimètre) réalisée en fibre de verre ou dans un film polymère de type polyimide ou polyetheretherkétone (PEEK).

Alternativement, la matière isolante pourra être un vernis ou une colle adaptée ou réalisée en créant un espace non conducteur en plaçant des butées empêchant le contact franc entre les empilements de tôles formant les barreaux et les joues.

Selon encore une autre disposition avantageuse de l'invention représentée sur la figure 8, les tôles circulaires formant chaque joue 144, 144' du noyau présentent des évidements 156 en leur sein.

De tels évidements 156 permettent d'obtenir un gain de masse, une réduction des inductances de fuite et libèrent un passage pour d'éventuelles connexions électriques.

## Revendications

1. Noyau magnétique (12, 14 ; 14') de transformateur tournant (10), comprenant des barreaux (142 ; 142') disposés le long d'un axe longitudinal (16) du noyau et au moins deux joues (144 ; 144') espacées axialement l'une de l'autre et s'étendant radialement depuis les barreaux pour délimiter avec ceux-ci au moins une gorge annulaire (22) dans laquelle une bobine torique (24) est destinée à être logée chaque joue étant constituée d'un paquet de tôles magnétiques circulaires qui sont disposées radialement, les barreaux étant constitués chacun d'une pluralité d'empilements de tôles magnétiques, les empilements de tôles formant les barreaux étant disposés axialement et assemblés sur les paquets de tôles circulaires en étant espacés angulairement les uns des autres autour de l'axe longitudinal du noyau, **caractérisé en ce que** les tôles circulaires formant chaque joue comprennent chacune des entailles radiales (148) formant des chicanes internes permettant d'allonger le parcours des boucles de courant.

2. Noyau selon la revendication 1, les tôles circulaires formant chaque joue sont segmentées.

3. Noyau selon la revendication 1 ou 2, dans lequel les tôles circulaires formant chaque joue présentent des évidements (156).

4. Noyau selon l'une quelconque des revendications 1 à 3, dans lequel les tôles des empilements (142) formant chaque barreau (142) sont empilées selon des directions radiales.

5. Noyau selon l'une quelconque des revendications 1 à 3, dans lequel les tôles des empilements (142') formant chaque barreau (142') sont empilées selon des directions tangentielles.

6. Noyau selon l'une quelconque des revendications 1 à 5, dans lequel les paquets de tôles circulaires formant les joues (144 ; 144') comprennent des encoches axiales (146 ; 146') dans lesquelles sont assemblés les empilements de tôles formant les barreaux.

7. Noyau selon la revendication 6, comprenant en outre des cales en matériau amagnétique (152) disposées entre des flancs de chaque empilement de tôles formant les barreaux et des flancs des encoches des paquets de tôles circulaires.

8. Noyau selon l'une des revendications 6 et 7, comprenant en outre une matière isolante (154) disposée dans un fond des encoches des paquets de tôles circulaires.

9. Transformateur tournant (10) comprenant un noyau annulaire interne (12) et un noyau annulaire externe (14 ; 14') montés concentriquement autour d'un axe longitudinal commun (16) de telle manière que l'un des noyaux puisse tourner par rapport à l'autre autour dudit axe longitudinal, **caractérisé en ce qu'**au moins l'un des noyaux est un noyau selon l'une quelconque des revendications 1 à 8.

## Patentansprüche

1. Magnetkern (12, 14; 14') eines rotierenden Transformators (10), mit entlang einer Längsachse (16) des Kerns angeordneten Stäben (142; 142') und wenigstens zwei Wangen (144; 144'), die axial voneinander beabstandet sind und sich von den Stäben aus radial erstrecken, um mit diesen wenigstens eine Ringnut (22) zu begrenzen, in der eine ringförmige Spule (24) aufgenommen werden soll, wobei jede Wange von einem Paket aus kreisförmigen Magnetblechen, die radial angeordnet sind, gebildet ist, wobei die Stäbe jeweils aus einer Vielzahl von Stapeln aus Magnetblechen bestehen, wobei die Blechstapel, welche die Stäbe bilden, axial angeordnet und um die Längsachse des Kerns herum winkelig voneinander beabstandet an den Paketen von kreisförmigen Blechen zusammengefügt sind, **dadurch gekennzeichnet, dass** die kreisförmigen Bleche, welche jede Wange bilden, jeweils radiale Einkerbungen (148) aufweisen, die innere Leitbleche bilden, welche ermöglichen, die Strecke der Stromschleifen zu verlängern.

2. Kern nach Anspruch 1, bei dem die kreisförmigen Bleche, welche jede Wange bilden, segmentiert sind.

3. Kern nach Anspruch 1 oder 2, bei dem die kreisförmigen Bleche, welche jede Wange bilden, Ausnehmungen (156) aufweisen.

4. Kern nach einem der Ansprüche 1 bis 3, bei dem die Bleche der Stapel (142), welche jeden Stab (142) bilden, in radialen Richtungen gestapelt sind.

5. Kern nach einem der Ansprüche 1 bis 3, bei dem die Bleche der Stapel (142'), welche jeden Stab (142') bilden, in tangentialen Richtungen gestapelt sind.

6. Kern nach einem der Ansprüche 1 bis 5, bei dem die die Wangen (144; 144') bildenden Pakete aus kreisförmigen Blechen axiale Kerben (146; 146') aufweisen, in denen die die Stäbe bildenden Blechstapel zusammengefügt sind.

7. Kern nach Anspruch 6, ferner umfassend Keile aus nichtmagnetischem Material (152), die zwischen Flanken eines jeden die Stäbe bildenden Blechstapels und Flanken der Kerben der Pakete aus kreisförmigen Blechen angeordnet sind.

8. Kern nach einem der Ansprüche 6 und 7, ferner umfassend ein Isoliermaterial (154), das in einem Boden der Kerben der Pakete aus kreisförmigen Blechen angeordnet ist.

9. Rotierender Transformator (10), umfassend einen inneren ringförmigen Kern (12) und einem äußeren ringförmigen Kern (14; 14'), die um eine gemeinsame Längsachse (16) herum konzentrisch angebracht sind, derart, dass sich der eine der Kerne gegenüber dem anderen um die Längsachse herum drehen kann, **dadurch gekennzeichnet, dass** wenigstens einer der Kerne ein Kern nach einem der Ansprüche 1 bis 8 ist.

## Claims

1. A magnetic core (12, 14; 14') for a rotary transformer (10), the core comprising bars (142; 142') arranged along a longitudinal axis (16) of the core and at least two cheeks (144; 144') that are axially spaced apart from each other and that extend radially from the bars in order to cooperate with the bars to define at least one annular groove (22) for receiving a toroidal coil (24), each cheek being made up of a packet of circular magnetic laminations that are arranged radially, each bar being made up of a plurality of stacks of magnetic laminations, the stacks of laminations forming the bars being arranged axially and being assembled to the packets of circular laminations while being angularly spaced apart from one another around the longitudinal axis of the core, the core being **characterized in that** each circular lamination forming a cheek includes radial notches (148) forming internal baffles serving to lengthen the paths of current loops.

2. A core according to claim 1, the circular laminations forming each cheek are segmented.

3. A core according to claim 1 or claim 2, wherein the circular laminations forming each cheek present hollows (156).

4. A core according to any one of claims 1 to 3, wherein the laminations of the stacks (142) forming each bar (142) are stacked in radial directions.

5. A core according to any one of claims 1 to 3, wherein the laminations of the stacks (142') forming each bar (142') are stacked in tangential directions.

6. A core according to any one of claims 1 to 5, wherein the packets of circular laminations making up the cheeks (144; 144') have axial notches (146; 146') in which the stacks of laminations forming the bars are assembled.

7. A core according to claim 6, further comprising spacers made of non-magnetic material (152) arranged between the flanks of each stack of laminations forming the bars and the flanks of the notches in the packets of circular laminations.

8. A core according to claim 6 or claim 7, further comprising insulating material (154) arranged in bottoms of the notches in the packets of circular laminations.

9. A rotary transformer (10) comprising an inner annular core (12) and an outer annular core (14; 14') that are mounted coaxially around a common longitudinal axis (16) so that one of the cores can rotate relative to the other about said longitudinal axis, the transformer being **characterized in that** at least one of the cores is a core according to any one of claims 1 to 8.
